# EUROPÄISCHE PATENTSCHRIFT

(11) **EP 1 530 699 B1**
(45) Veröffentlichungstag und Bekanntmachung des Hinweises auf die Patenterteilung: **28.01.2009**
(21) Anmeldenummer: 03756424.2
(22) Anmeldetag: 18.07.2003
(51) Int. Cl.: F26B 13/08, F26B 13/12

(54) **VORRICHTUNG ZUR GEWEBE-AUSRÜSTUNG**
DEVICE FOR PREPARING TEXTILES
DISPOSITIF D'APPRET DE TISSU

(30) Priorität: 31.07.2002 DE 10234799
(43) Veröffentlichungstag der Anmeldung: 18.05.2005
(73) Patentinhaber: A. Monforts Textilmaschinen GmbH & Co. KG., 41238 Mönchengladbach (DE)
(72) Erfinder: VAN WERSCH, Kurt, 41844 Wegberg (DE)
(74) Vertreter: von Creytz, Dietrich
(86) Internationale Anmeldenummer: PCT/DE2003/002416
(87) Internationale Veröffentlichungsnummer: WO 2004/017003

(56) Entgegenhaltungen:
- DE-A- 3 545 642
- DE-B- 1 020 299
- DE-C- 958 734
- GB-A- 1 163 298

## Beschreibung

Die Erfindung betrifft eine Anlage zur der Konfektion vorausgehenden Gewebe-Ausrüstung unter anderem mit Mitteln zum Schrägrecken und Trocknen einer textilen Stoffbahn aus Denimware und mit mindestens einer Hotflue mit darin zum Trocknen der Stoffbahn umgewälzter erhitzter Umluft und mit darin gelagerten Leitwalzen für die Stoffbahn sowie mit (der Hotflue) vor und nachgeschalteten Mitteln zum Ausüben eines vorgegebenen Längszugs auf die Stoffbahn.

Die Denim-Prozeßkette bzw. die Herstellungsstraße bei der Fabrikation von Denim-Kleidungsstücken, z.B. sogenannter Jeans, umfaßt ausgehend vom Gewebe im Wesentlichen drei Stufen: Die Denim-Veredlung, die Konfektion und die Fertigteilausrüstung. Zur Denim-Veredlung - auch Gewebeausrüstung - gehören das Trocknen, Recken und sogenanntem Schrägrecken des Gewebes, häufig auch mit Krumpffest-Machen der Stoffbahn. In der Konfektion werden die Kleidungsstücke zugeschnitten und genäht. Die fertigen Kleidungsstücke werden anschließend in der Fertigteilausrüstung Stück für Stück beispielsweise entschlichtet, stone-wash-behandelt und/oder gebleicht.

Beim Schrägrecken (englisch: skewing) wird das Gewebe, insbesondere bei Köper-Bindung, diagonal in Bezug auf Kette und Schuß (Schrägverzug) gezogen. Hierzu werden seit langem übliche Schrägreckgeräte eingesetzt.

In DE 37 15 086 A1 wird eine Vorrichtung zum Richten von Schußfäden in Geweben angegeben. In diesem Schußrichter wird eine durchlaufende Gewebebahn über einen definierten Längenabschnitt hinweg mit in Laufrichtung zunehmender Kraft im wesentlichen in Schußrichtung zwischen zwei randseitigen Spanntrommeln gespannt, die derart unabhängig voneinander bewegbar sind, daß bei Schrägverzug auftretende, unterschiedliche Kräfte in Laufrichtung auf die Spannmittel ausgleichbar sind.

Schrägverzüge können beim Trocknen textiler Stoffbahnen in sogenannten Mehretagen-Spannmaschinen auftreten. In DE 198 01 537 A1 wird eine solche Spannmaschine beschrieben. Darin läuft die Stoffbahn durch mehrere Behandlungsetagen und wird beim Übergang von Etage zu Etage über wenigstens eine Umlenkstelle mittels zweier endlos umlaufender Transportorgane transportiert. Damit in dieser Mehretagen-Spannmaschine auftretende Schrägverzüge ausgerichtet werden können, ist an einer Umlenkstelle wenigstens ein Umlenkrad relativ zum anderen in Längsrichtung der Spannmaschine verstellbar.

Eine Hotflue wird beschrieben in DE-A-3 545 642. Sie umfaßt eine obere Serie und eine untere Serie von Leitwalzen. Die beiden Leitwalzenserien werden parallel zueinander und horizontal - im Wesentlichen in je einer Ebene - in einem Hotflue-Gehäuse gelagert. Das Gehäuse besitzt in einer Einlaßwand einen waagerechten Schlitz, durch den die zu behandelnde Stoffbahn ausgebreitet einzuführen ist; entsprechend gibt es in einer Auslaßwand einen Auslaßschlitz. Die Stoffbahn wird schleifenförmig bzw. mäanderförmig abwechselnd über eine untere und eine obere Leitwalze transportiert. Innerhalb des Gehäuses werden parallel zu den Leitwalzen angeordnete Blasdüsenreihen vorgesehen, mit deren Hilfe Behandlungsmittel, insbesondere erhitzte Luft - im allgemeinen Umluft -, auf die Stoffbahn bzw. in die aufgespannten Stoffbahnschleifen zu blasen ist. Im Allgemeinen wird die Stoffbahn innerhalb der Hotflue - mit Hilfe der Hotflue vor- und nachgestellter Warenspannmittel - unter einer gewissen Stoffbahnlängsspannung gehalten. Diese Längsspannung soll mindestens so groß sein, daß auch bei einem Wareninhalt von dreißig und mehr Stoffbahn-Metern ein im Wesentlichen faltenfreier Warenlauf innerhalb der Hotflue und durch diese hindurch gewährleistet wird. Unter der "mittleren Transportrichtung" in einer Hotflue wird im allgemeinen die gerade, im wesenttichen horizontale Verbindungslinie zwischen Wareneinlaß und Warenauslaß verstanden.

Der Erfindung liegt die Aufgabe zugrunde, den jeweils gewünschten Schrägzug ohne gesonderte Schrägreckgeräte zu erhalten.

Die erfindungsgemäße Lösung besteht für die eingangs angegebene Vorrichtung mit Schrägreckmitteln und mit Hotflue mit darin gelagerten Leitwalzenserien, vorzugsweise zur Anwendung in der Denim-Veredlung, darin, daß wenigstens eine Gruppe mindestens einer Leitwalzenserie in einer Richtung schräg gekippt in Bezug auf die durch die Leitwalzenserie aufgespannte horizontale Ebene gelagert ist. "In einer Richtung" schräg gekippt bedeutet, daß alle Walzen der jeweiligen Walzengruppe in der gleichen Richtung, vorzugsweise in gleichem Maße, gekippt sind. Die erfindungsgemäß gekippten bzw. schräggestellten Leitwalzen müssen keine geschlossene Folge bilden; es können sich gekippte und herkömmlich (horizontal) gelagerte Leitwalzen in beliebiger Folge abwechseln.

Bei bekannten Hotflues wurden die Leitwalzen der oberen und unteren Walzenserie einer Hotflue möglichst exakt parallel, Walze-für-Walze - ausgerichtet, weil man der Meinung war, daß anders ein faltenfreier Stoffbahnlauf durch die Vorrichtung nicht möglich ist. Demgegenüber wird durch die Erfindung, nämlich durch das Schrägstellen wenigstens einer Gruppe von Leitwalzen, überraschend erreicht, daß die Hotflue, bei Erfüllung ihrer übrigen Aufgaben, zugleich als Schrägreckmittel wirkt.

Im Rahmen der Erfindung kann der - regelmäßig mit erhitzter Umluft beaufschlagten - Hotflue sowohl trockene als auch feuchte Ware vorgelegt werden. Wenn eine trockene Stoffbahn in die mit erfindungsgemäß schräggestellten Leitwalzen ausgestattete Hotflue einläuft, wird sie (bei der erhitzten Lufttemperatur) schräggereckt. Wenn die Stoffbahn beim Einlauf in die Hotflue feucht ist, wird sie dort sowohl schräggereckt als auch - durch die aufgeblasene Umluft - getrocknet. Dieser letztere Fall ist besonders günstig, weil die Hotflue dann in einem Arbeitsgang zwei nach dem Stand der Technik nur mit zwei verschiedenen Geräten zu erhaltende Arbeitsergebnisse liefert.

Eine Hotflue üblicher Größe kann in ihrer oberen und unteren Walzenserie je größenordnungsmäßig zwanzig Leitwalzen besitzen. Für das Schrägrecken reicht es aus, wenn erfindungsgemäß ein Teil der Leitwalzen einer oberen und/oder einer unteren Serie schräg in Bezug auf die Transportrichtung der Stoffbahn ausgerichtet wird. Zum Beispiel genügt es, wenn etwa fünf bis fünfzig Prozent der jeweils einen Walzenserie schräggestellt werden. Das Maß der Schrägstellung richtet sich nach dem Maß des durch das Schrägstellen der Walzen zu erreichenden Schrägverzugs der Stoffbahn. Üblicherweise erwünschte Schrägverzüge werden bereits erreicht, wenn die fraglichen Leitwalzen um fünf bis zehn Grad relativ zu den übrigen Leitwalzen einer Serie (um eine parallel zur mittleren Transportrichtung der Stoffbahn liegende Achse) in Richtung auf die andere Walzenserie gekippt werden.

In der beiliegenden Zeichnung wird ein Ausführungsbeispiel einer erfindungsgemäßen Vorrichtung im Prinzip dargestellt. Gezeigt wird ein vertikaler Schnitt parallel zur mittleren Stoffbahntransportrichtung durch eine Vorrichtung mit nur wenigen Leitwalzen.

Die Stoffbahn 1 läuft in Transportrichtung 2 durch ein erstes Spannmittel 3 in das Gehäuse 4 einer insgesamt mit 5 bezeichneten Hotflue. Das Gehäuse 4 besitzt einen im Wesentlichen horizontalen Einlaßschlitz 6 mit Umlenkwalze 7 sowie im Innern zwei Serien 8 und 9 von Leitwalzen 10 bzw. 11. Um die Leitwalzen 10 und 11 wird die Warenbahn 1 mäanderförmig aufwärts und abwärts geführt und schließlich über eine Umlenkwalze 12 durch einen Auslaßschlitz 13 des Gehäuses 4 zu einem zweiten Spannmittel 14 geleitet. Innerhalb des Gehäuses 4 werden in die zwischen je zwei Leitwalzen einer Walzenserie 8 bzw. 9 aufgespannten Stoffbahnschleifen gerichtete Blasdüsen 15 bzw. 16 vorgesehen.

Bei herkömmlichen Hotflues liegen die beiden Walzenserien 8 und 9 und die zugehörigen Walzen 10 bzw. 11 in horizontalen Ebenen parallel zueinander. Erfindungsgemäß wird wenigstens eine Gruppe 17 von Leitwalzen einer Serie 8, 9 bewußt - abweichend von der Parallelität - schräg in Bezug auf die übrigen Leitwalzen 11 der Serie gestellt. Zwecks Schrägstellung werden die fraglichen Leitwalzen 11 der Gruppe 17 um eine parallel zur horizontalen Ebene der übrigen Leitwalzen einer Serie und/oder parallel zur mittleren Stoffbahntransportrichtung 2 liegende Achse 18 in Richtung auf die jeweils andere Walzenserie 9 gekippt.

Das Maß der Schrägstellung und die Zahl der schräggestellten Walzen - die Gruppe 17 der schräggestellten Walzen kann alle Walzen einer Serie oder sogar beider Serien 8, 9 umfassen - hängt ab vom jeweils behandelten Material und vom jeweils gewünschten Schrägverzug. Kern der Erfindung ist dabei in erster Linie die Erkenntnis, daß allein durch Schrägstellen wenigstens eines Teils der Leitwalzen einer Hotflue ein gesondertes Schrägstellgerät ganz einzusparen ist, ohne daß der im Übrigen erwartete normale Arbeitserfolg der Hotflue beeinträchtigt würde.

### Bezugszeichenliste:

- 1 =: Stoffbahn
- 2 =: Transportrichtung (1)
- 3 =: Spannmittel
- 4 =: Gehäuse (5)
- 5 =: Hotflue
- 6 =: Einlaßschlitz
- 7 =: Umlenkwalze
- 8,9 =: Leitwalzenserien
- 10,11 =: Leitwalzen
- 12 =: Umlenkwalze
- 13 =: Auslaßschlitz
- 14 =: Spannittel
- 15,16 =: Blasdüsen
- 17 =: Schräggestellte Walzengruppe
- 18 =: Achse

## Patentansprüche

1. Anlage zur der Konfektion vorausgehenden Gewebe-Ausrüstung unter anderem mit Mitteln zum Schrägrecken und Trocknen einer textilen Stoffbahn (1) aus Denimware und mit mindestens einer Hotflue (5) mit darin zum Trocknen der Stoffbahn umgewälzter erhitzter Umluft und mit darin gelagerten Leitwalzen (8, 9) für die Stoffbahn sowie mit der Hotflue vor- und nachgeschalteten Mitteln (3, 14) zum Ausüben eines vorgegebenen Längszugs auf die Stoffbahn (1), **dadurch gekennzeichnet, daß** wenigstens eine Gruppe (17) mindestens einer Leitwalzenserie (8, 9) in einer Richtung schräggekippt in Bezug auf eine horizontale Ebene gelagert ist.

2. Verfahren zum Betrieb der Vorrichtung nach Anspruch 1, **dadurch gekennzeichnet, daß** eine feuchte Stoffbahn (1) innerhalb der Hotflue (5) in der erhitzten Umluft zugleich schräggereckt und getrocknet wird.

## Claims

1. Installation for preparing textiles that precedes their garmentmaking, having means, among other things, for skewing and drying a textile web (1) consisting of denim goods and having at least one hot flue (5) and a series (8, 9) of guide rollers mounted essentially in one horizontal plane each, for the textile web, as well as having means (3, 14) that precede and follow the hot flue, for exerting a lengthwise draw on the textile web (1), **characterized in that** at least one group (17) of at least one series of guide rollers is mounted tilted at a slant in one direction, in relation to a horizontal plane.

2. Method for operating the installation as recited in clam 1 **characterized in that** a moist textile web (1) ist both or simultaneously skewed in the hot flue (5) and dried in the heated circulating air.

## Revendications

1. Installation d'apprêt de tissus avant leur confection comprenant, entre autres, des moyens d'étirage oblique et de séchage d'une bande (1) d'étoffe textile de croisé de coton et au moins un dispositif dit hotflue (5), littéralement conduit d'air chaud, dans lequel de l'air chaud circule pour sécher la bande d'étoffe et des rouleaux de guidage (8, 9) de la bande d'étoffe sont montés sur paliers, ainsi que des moyens (3, 14) montés en amont et en aval du hotflue pour exercer une traction longitudinale prédéfinie sur la bande d'étoffe (1),
**caractérisée en ce qu'**au moins un groupe (17) d'au moins une série (8, 9) de rouleaux de guidage est monté en étant basculé obliquement dans une direction par rapport à un plan horizontal.

2. Procédé de mise en oeuvre de l'appareil selon la revendication 1, **caractérisé en ce qu'**une bande d'étoffe humide (1) est simultanément étirée en oblique et séchée dans l'air chaud à l'intérieur du hotflue (5).
